# EUROPÄISCHE PATENTSCHRIFT

(11) **EP 1 848 065 B1**
(45) Veröffentlichungstag und Bekanntmachung des Hinweises auf die Patenterteilung: **06.08.2008**
(21) Anmeldenummer: 07001268.7
(22) Anmeldetag: 22.01.2007
(51) Int. Cl.: H01R 13/512, H01R 13/73

(54) **Elektrisches Installationsgerät**
Electric installation device
Appareil d'installation électrique

(30) Priorität: 18.04.2006 DE 102006017916
(43) Veröffentlichungstag der Anmeldung: 24.10.2007
(73) Patentinhaber: Albrecht Jung GmbH & Co. KG, 58579 Schalksmühle (DE)
(72) Erfinder: Kandt, Richard, Dipl.-Ing., 44803 Bochum (DE); Ehrenthal, Frank, Dipl.-Ing., 58256 Ennepetal (DE); Koch, Eckhard, 58091 Hagen (DE); Schmitz, Heinz-Theo, Dipl.-Ing., 58802 Balve (DE)

(56) Entgegenhaltungen:
- DE-A1- 10 013 032
- US-A- 4 855 873
- US-B1- 6 206 726

## Beschreibung

Die vorliegende Erfindung geht von einem gemäß Oberbegriff des Hauptanspruches konzipierten elektrischen Installationsgerät aus.

Solche elektrischen Installationsgeräte weisen in der Regel zumindest eine Abdeckung auf, die über eine Schraube mit zumindest einem zugehörigen Funktionsteil in Verbindung gebracht werden kann.

Ein dem Oberbegriff des Hauptanspruches entsprechendes elektrisches Installationsgerät ist durch die US-A-4855873 bekannt geworden. Bei diesem elektrischen Installationsgerät ist eine Abdeckung durch zumindest eine Schraube mit zumindest einem Funktionsteil verbindbar, wobei das Funktionsteil zumindest eine entsprechend ausgeführte Gewindebuchse aufweist, wobei die Gewindebuchse gegen Federkraft eines Federelementes längsverschieblich in einer Buchsenaufnahme des Funktionsteils angeordnet ist, und dabei drehfest in der Buchsenaufnahme gehalten ist. Bei einer derartigen Ausführung kommt es jedoch dazu, dass die Verbindung einen relativ großen Bauraum in Anspruch nimmt, der bei heutigen elektrischen Installationsgeräten nicht immer zur Verfügung steht.

Außerdem ist durch die DE 100 13 032 C2 ein elektrisches Installationsgerät bekannt geworden, bei dem ein erstes, als Abdeckung ausgebildetes Gehäuseteil über eine Schraube mit einem zweiten, als Sockelteil einer Schutzkontaktsteckdose ausgebildeten Gehäuseteil verbunden ist. Durch fertigungsbedingte und sich am Einbauort (Unterputzinstallation) ergebende Toleranzen ergibt es sich oftmals, dass die beiden miteinander zu verschraubenden Teile nicht direkt aneinander zur Anlage kommen. Wird in einem solchen Fall die Schraubverbindung zu fest angezogen, kann es leicht zu Verformungen bzw. zu Beschädigungen an dem elektrischen Installationsgerät kommen.

Der vorliegenden Erfindung liegt deshalb die Aufgabe zugrunde ein elektrisches Installationsgerät zu schaffen, welches auf einfache und geschickte Art und Weise fertigungs- bzw. einbauortbedingte Toleranzen bei besonders kompakten Abmessungen ausgleicht, so dass die zu verschraubenden Teile während des Verbindungsvorganges unter Verhinderung einer übermäßigen Belastung bzw. Verformung mit dem richtigen Anschraubdruck aneinander zur Anlage kommen.

Diese Aufgabe wird durch die im kennzeichnenden Teil des Hauptanspruches angegebenen Merkmale gelöst. Bei einem solchermaßen ausgebildeten elektrischen Installationsgerät ist besonders vorteilhaft, dass die Zuordnung der zu verschraubenden Teile automatisch mit dem richtigen Anschraubdruck, bei gleichzeitiger Verhinderung einer übermäßigen Verformung, während der Herstellung der Schraubverbindung erfolgt. Durch den wahlweisen Einsatz von Federelementen mit verschiedenen Federkennlinien kann auf einfache Art und Weise der Anschraubdruck und damit die zulässige Belastung bzw. Verformung auf den jeweiligen Anwendungsfall abgestimmt werden.

Weitere vorteilhafte Ausgestaltungen des erfindungsgemäßen Gegenstandes sind in den Unteransprüchen angegeben und werden anhand eines in der Zeichnung dargestellten Ausführungsbeispieles näher erläutert. Dabei zeigen:
- Fig. 1:: prinziphaft ein elektrisches Installationsgerät im Vollschnitt, bei dem sich Abdeckung und Funktionsteil in Zuordnung befinden und die Schraube erst in geringem Umfang in die Gewindebuchse eingeschraubt worden ist;
- Fig. 2:: prinziphaft ein fertig montiertes elektrisches Installationsgerät gemäß Fig. 1 im Vollschnitt, bei dem ein relativ großer Toleranzausgleich vorzunehmen war;
- Fig. 3:: prinziphaft ein fertig montiertes elektrisches Installationsgerät gemäß Fig. 1 im Vollschnitt, bei dem ein relativ kleiner Toleranzausgleich vorzunehmen war.

Wie aus den Figuren hervorgeht, besteht ein solches elektrisches Installationsgerät im Wesentlichen aus einer Abdeckung 1, welche über eine Schraube 2 mit einem Funktionsteil 3 verbunden werden kann.

Wie des weiteren aus den Figuren hervorgeht, weist das Funktionsteil 3 eine gegen die Kraft einer Schraubendruckfeder 4 längsverschieblich in einer eingeformten Buchsenaufnahme 5 gehaltene Gewindebuchse 6 auf. Um eine platzsparende Anordnung bei gegebener Federkennlinie zu gewährleisten, ist die Schraubendruckfeder 4 kegelartig ausgeführt. Über -der Einfachheit halber nicht näher dargestellte- Konturen an der Außenfläche der Gewindebuchse 6 und damit in Eingriff kommenden, entsprechend gestalteten Konturen in der Wandung der Buchsenaufnahme 5, ist die Gewindebuchse 6 über einen großen Bereich ihrer Längsverschieblichkeit drehfest in der Buchsenaufnahme 5 des Funktionsteils 3 gehalten. Das bedeutet, dass die Gewindebuchse 6 beim Anziehen der Schraube 2 gegen die Federkraft der Schraubendruckfeder 4, je nach Auszugleichender Toleranz, ohne sich zu verdrehen in die Buchsenaufnahme 5 hineingezogen wird, bis sie am Ende des Toleranzausgleiches mit ihrem Anschlagkragen 7 auf Block an der Unterseite der Abdeckung 1 zur Anlage kommt. Beim Festziehen der Schraube 2 wird damit wirkungsvoll verhindert, das eine übermäßige Belastung bzw. Verformung an der Abdeckung 1 und/oder am Funktionsteil 3 auftritt, weil eine entsprechende Abstützung der Schraubkräfte durch die Gewindebuchse 6 gewährleistet ist.

Wie insbesondere aus Figur 1 hervorgeht, werden Abdeckung 1 und Funktionsteil 3 zunächst in Zuordnung gebracht, wobei die Schraube 2 erst in geringem Umfang in die Gewindebuchse 6 eingeschraubt worden ist. Ein Toleranzausgleich hat noch nicht stattgefunden, so dass die Schraubendruckfeder 4 lediglich mit einer bestimmten Vorspannkraft die Gewindebuchse 6 in der Buchsenaufnahme 5 des Funktionsteils 3 hält.

Wie insbesondere aus Figur 2 hervorgeht, wurden Abdeckung 1 und Funktionsteil 3 in eine fertig montierte Zuordnung gebracht. Die Schraube 2 wurde dazu erst in geringem Umfang in die Gewindebuchse 6 und danach mehr und mehr in die Gewindebuchse 6 eingeschraubt. Weil dabei ein relativ großer Toleranzausgleich stattgefunden hat, kommt die Gewindebuchse 6 erst am Ende ihrer Längsverschieblichkeit mit ihrem Anschlagkragen 7 auf Block an der Unterseite der Abdeckung 1 zur Anlage. Die mit ihrem unteren Ende auf einem Haltekragen 8 der Gewindebuchse 6 und mit ihrem oberen Ende an einem Absatz 9 der Buchsenaufnahme 5 zur Anlage kommenden Schraubendruckfeder 4, wurde durch den relativ großen Toleranzausgleich maximal zusammengedrückt. Eine entsprechende Abstützung der Schraubkräfte durch die Gewindebuchse 6 ist somit auch bei einem relativ großen Toleranzausgleich gewährleistet.

Wie insbesondere aus Figur 3 hervorgeht, wurden Abdeckung 1 und Funktionsteil 3 in eine fertig montierte Zuordnung gebracht. Die Schraube 2 wurde dazu erst in geringem Umfang in die Gewindebuchse 6 und danach mehr und mehr in die Gewindebuchse 6 eingeschraubt. Weil dabei ein relativ kleiner Toleranzausgleich stattgefunden hat, kommt die Gewindebuchse 6 schon ganz am Anfang ihrer Längsverschieblichkeit mit ihrem Anschlagkragen 7 auf Block an der Unterseite der Abdeckung 1 zur Anlage. Die mit ihrem unteren Ende auf einem Haltekragen 8 der Gewindebuchse 6 und mit ihrem oberen Ende an einem Absatz 9 der Buchsenaufnahme 5 zur Anlage kommenden Schraubendruckfeder 4, wurde durch den relativ kleinen Toleranzausgleich nur minimal zusammengedrückt. Eine entsprechende Abstützung der Schraubkräfte durch die Gewindebuchse 6 ist somit auch bei einem relativ kleinen Toleranzausgleich gewährleistet.

Durch eine solche Anordnung ist ein elektrisches Installationsgerät geschaffen, welches auf einfache und geschickte Art und Weise fertigungs- bzw. einbauortbedingte Toleranzen ausgleicht, so dass die Abdeckung 1 und das Funktionsteils 3 am Ende des Verbindungsvorganges unter Verhinderung von übermäßigen Belastungen bzw. Verformungen mit dem richtigen Anschraubdruck aneinander zur Anlage kommen. Die Zuordnung der Abdeckung 1 und des Funktionsteils 3 erfolgt dabei automatisch mit dem richtigen Anschraubdruck während der Herstellung der Schraubverbindung. Eine Beschädigung an der Abdeckung 1 und/oder dem Funktionsteil 3 wird somit wirkungsvoll verhindert. Durch den Einsatz verschiedener Federelemente, z. B. Schraubendruckfedern 4 mit verschiedenen Federkennlinien, kann auf einfache Art und Weise der Anschraubdruck und damit die zulässige Belastung bzw. Verformung auf den jeweiligen Anwendungsfall abgestimmt werden.

## Patentansprüche

1. Elektrisches Installationsgerät mit einer Abdeckung (1), die durch zumindest eine Schraube (2) mit zumindest einem Funktionsteil (3) verbindbar ist, wobei das Funktionsteil (3) zumindest eine entsprechend ausgeführte Gewindebuchse (6) aufweist, wobei die Gewindebuchse (6) gegen Federkraft eines Federelementes längsverschieblich in einer Buchsenaufnahme (5) des Funktionsteils (3) angeordnet ist, und dabei drehfest in der Buchsenaufnahme (5) gehalten ist, **dadurch gekennzeichnet, dass** das Federelement in der Buchsenaufnahme (5) angeordnet und als kegelartig ausgeführte Schraubendruckfeder (4) ausgebildet ist, und dass die Gewindebuchse (6) am Ende ihrer Längsverschieblichkeit, also am Ende des Toleranzausgleiches mit ihrem Anschlagkragen (7) auf Block an der Unterseite der Abdeckung (1) zur Anlage kommt.

2. Elektrisches Installationsgerät nach Anspruch 1, **dadurch gekennzeichnet, dass** zumindest ein in der Buchsenaufnahme (5) vorhandenes Federelement gummiartig ausgeführt ist.

3. Elektrisches Installationsgerät nach einem der Ansprüche 1 oder 2, **dadurch gekennzeichnet, dass** zumindest ein in der Buchsenaufnahme (5) vorhandenes Federelement tonnenförmig ausgeführt ist.

4. Elektrisches Installationsgerät nach einem der Ansprüche 1 bis 3, **dadurch gekennzeichnet, dass** zumindest ein Installationsgerät als Schutzkontaktsteckdose ausgeführt ist.

5. Elektrisches Installationsgerät nach einem der Ansprüche 1 bis 4, **dadurch gekennzeichnet, dass** zumindest ein Installationsgerät als Schaltgerät ausgeführt ist.

6. Elektrisches Installationsgerät nach einem der Ansprüche 1 bis 5, **dadurch gekennzeichnet, dass** zumindest ein Installationsgerät als Medienanschlussgerät ausgeführt ist.

7. Elektrisches Installationsgerät nach einem der Ansprüche 1 bis 6, **dadurch gekennzeichnet, dass** zumindest ein Installationsgerät als Datenanschlussgerät ausgeführt ist.

## Claims

1. Electrical installation device with a cover (1) which can be connected by means of at least one screw (2) to at least one function element (3), for which purpose the function element (3) features at least one threaded bushing (6) of an appropriate design, with the threaded bushing (6) being positioned in a longitudinally displaceable manner opposing the force of a spring element in a bushing retainer (5) of the function element (3) and being held in a torque-proof manner in the bushing retainer (5), **characterised by the fact** that the spring element is located in the bushing retainer and designed as a helical compression spring (4) of a cone-like construction, and that at the end of its longitudinal displacement capacity, i.e. at the end of its tolerance compensation, the threaded bushing (6) abuts with its stop collar (7) on the underside of the cover (1) in a form-locked manner.

2. Electrical installation device in accordance with Claim 1, **characterised by the fact** that at least one spring element provided in the bushing holder (5) is of a rubber-like construction.

3. Electrical installation device in accordance with Claim 1 or Claim 2, **characterised by the fact** that at least one spring element provided in the bushing holder (5) is of a barrel-shaped design.

4. Electrical installation device in accordance with any of Claims 1 to 3, **characterised by the fact** that at least one installation device is designed as a socket outlet with earthing contact.

5. Electrical installation device in accordance with any of Claims 1 to 4, **characterised by the fact** that at least one installation device is designed as a switching device.

6. Electrical installation device in accordance with any of Claims 1 to 5, **characterised by the fact** that at least one installation device is designed as a media connector.

7. Electrical installation device in accordance with any of Claims 1 to 6, **characterised by the fact** that at least one installation device is designed as a data connector.

## Revendications

1. Appareil d'installation électrique avec un recouvrement (1) pouvant être relié par au moins une vis (2) à au moins une partie fonctionnelle (3), pour lequel la partie fonctionnelle (3) présente au moins une douille filetée (6) exécutée en conséquence, pour lequel la douille filetée (6) est disposée contre la force de ressort d'un élément ressort mobile dans le sens longitudinal dans un logement de douille (5) de la partie fonctionnelle (3) et étant alors maintenue avec blocage contre la rotation dans le logement de douille (5), **caractérisé par le fait que** l'élément ressort est disposé dans le logement de douille (5) et que la douille filetée vient en contact sur le bloc de la partie inférieure du recouvrement (1) à l'extrémité de sa mobilité longitudinale, donc à l'extrémité de la compensation de tolérance avec son collet de butée (7).

2. Appareil d'installation électrique selon revendication 1, **caractérisé par le fait qu'**au moins un élément ressort existant dans le logement de douille (5) est exécuté dans une sorte de caoutchouc.

3. Appareil d'installation électrique selon revendication 1 ou 2 , **caractérisé par le fait qu'**au moins un élément ressort existant dans le logement de douille (5) est exécuté en forme de barillet.

4. Appareil d'installation électrique selon revendication 1 à 3, **caractérisé par le fait qu'**au moins un appareil d'installation est exécuté comme prise de courant de sécurité.

5. Appareil d'installation électrique selon revendication 1 à 4, **caractérisé par le fait qu'**au moins un appareil d'installation est exécuté comme un appareil de commutation.

6. Appareil d'installation électrique selon revendication 1 à 5, **caractérisé par le fait qu'**au moins un appareil d'installation est exécuté comme un appareil de raccordement d'énergies.

7. Appareil d'installation électrique selon revendication 1 à 5, **caractérisé par le fait qu'**au moins un appareil d'installation est exécuté comme un appareil de raccordement de données.
